# FASCICULE DE BREVET EUROPEEN

(11) **EP 0 021 268 B1**
(45) Date de publication et mention de la délivrance du brevet: **28.09.1983**
(21) Numéro de dépôt: 80103288.9
(22) Date de dépôt: 13.06.1980
(51) Int. Cl.: D06F 69/02

(54) **Presse ménagère à repasser le linge**
Haushaltsbügelpresse
Domestic ironing press

(30) Priorité: 15.06.1979 FR 7915380
(43) Date de publication de la demande: 07.01.1981
(73) Titulaire: MOULINEX S.A., F-93170 Bagnolet (FR)
(72) Inventeur: Garcia, Alain René Paul, F-75016 Paris (FR)
(74) Mandataire: May, Hans Ulrich, Dr.

## Description

L'invention se rapporte aux presses ménagères à repasser le linge comprenant, d'une part, une table de repassage supportée par un socle et comportant une bande convoyeuse sans fin qui est montée sur deux rouleaux parallèles espacés entraînés en rotation par un groupe moteur et qui comprend ainsi un brin supérieur et un brin inférieur qui sont disposés dans des plans parallèles et dont le brin supérieur constitue la face supérieure de la table de repassage et est soutenu à cet effet au cours de son glissement par un support plan disposé sous ce brin supérieur dans l'espace entre les rouleaux, et, d'autre part, une plaque chauffante depressage qui présente une région centrale utile plane et qui est portée par un bras rigide monté pivotant sur le socle autour d'un axe horizontal entre une position relevée de repos pour laquelle ladite plaque est distante de la face supérieure de la table de repassage et une position abaissée de pressage pour laquelle ladite plaque est rapprochée de ladite face supérieure.

Le document FR-A-2 057 991 décrit une presse à repasser de ce genre à bande convoyeuse. Dans cette presse, cependant, la dimension de la région centrale plane de la plaque chauffante dans la direction perpendiculaire aux axes des rouleaux est sensiblement égale à l'entraxe des rouleaux, de sorte que, pendant l'opération de pressage, cette plaque coopère, non seulement avec le support plan de la bande convoyeuse, mais aussi avec les rouleaux, ce qui provoque un effet de freinage de ces rouleaux obligeant à équiper la presse d'un groupe moteur relativement puissant et donc lourd et encombrant, ce qui est désavantageux dans le cas où l'on veut réaliser une presse à usage ménager.

Il est vrai que document BE-A-636 941 décrit une machine à repasser ménagère à bande convoyeuse qui ne présente pas cet inconvénient puisque la plaque chauffante est alors constituée par un fer à repasser de dimensions usuelles, c'est-à-dire de surface très réduite par rapport à la surface supérieure de la bande convoyeuse. Pour cette raison, cependant, cette machine est incapable de fonctionner à la manière d'une presse à repasser, c'est-à-dire de permettre, par un seul mouvement d'abaissement de la plaque, le repassage d'une surface appréciable d'une pièce de linge.

Dans une presse à repasser selon la présente invention, la dimension de la région centrale plane de la plaque chauffante dans la direction perpendiculaire aux axes des rouleaux est légèrement inférieure à l'espace entre les axes de ces rouleaux, de telle manière que, pour l'opération de pressage, la plaque chauffante ne coopère pas avec les rouleaux mais coopère seulement avec le support plan du brin supérieur de la bande sans fin.

Les caractéristiques et avantages de l'invention ressortiront d'ailleurs de la description qui va suivre, à titre d'exemple, en référence aux dessins annexés dans lesquels:
la figure 1 est une vue en perspective d'une presse à repasser selon l'invention, avec la plaque chauffante en position relevée; la figure 2 est une vue de face en élévation de cette presse, avec la plaque chauffante en position abaissée; la figure 3 est une vue de dessus de cette presse, après enlèvement, d'une part, d'un capot recouvrant le bras pivotant et, d'autre part, de deux réservoirs d'eau situés de part et d'autre du bras et portés par la plaque; la figure 4 est une coupe verticale selon la ligne IV-IV de la figure 3.

La presse représentée sur ces dessins comprend une table de repassage 10 supportée par un socle 12, et une plaque chauffante de pressage 14 reliée au moyen d'une articulation 1_5 à un bras rigide 16 qui pivote sur le socle 12 autour d'un axe horizontal 18 entre une position relevée (figure 1), pour laquelle la plaque 14 est distante de la table 10, et une position abaissée (fig. 2), pour laquelle cette plaque est rapprochée de cette table. Le bras 16 porte en son extrémité libre une poignée de manoeuvre 20 et est équipé d'un dispositif d'équilibrage comprenant un ressort 22 interposé entre un crochet 24 situé dans la région médiane du bras et une attache 26 portée par le socle. La face supérieure du bras est recouverte d'un capot 21 (non représenté sur la figure 3). Comme on le voit bien sur les dessins, le bras 16 est orienté perpendiculairement à son axe de pivotement 18, et la table 10 ainsi que la plaque chauffante 14 présentent une disposition symétrique par rapport au plan vertical dans lequel se situe ce bras. En vue de faciliter le repassage du linge, la plaque 14 est équipée d'un dispositif générateur de vapeur (non représenté en détail sur les dessins) alimenté par deux réservoirs d'eau 28 disposés sur le dessus de cette plaque et de part et d'autre du bras 16.

Selon l'invention, la table 10 comporte une bande convoyeuse sans fin 30 montée sur deux rouleaux parallèles espacés 32 et 34 dont les axes 36 et 38 (fig. 2) sont disposés perpendiculairement à l'axe 18, et dont l'un 32 est entraîné en rotation par un moteur 39 suivi d'un réducteur 40. La bande sans fin 30 est réalisée en un matériau souple résistant à la chaleur et glisse sur un support plan 42 (fig. 4) disposé entre les deux rouleaux 32 et 34.

Pour permettre à l'usager de commander à volonté le défilement de la bande sans fin 30 dans un sens ou dans l'autre, le groupe moto- réducteur 39-40 est équipé de moyens d'inversion du sens de rotation, qui comprennent un inverseur électrique 44 (fig. 3) à trois positions dont la position intermédiaire marque l'arrêt de la bande sans fin. Pour faciliter la manoeuvre de ces moyens d'inversion, l'inverseur 44 est agencé dans le bras 16 et est actionné par une manette mobile 46 située au voisinage de la poignée 20.

Comme on le voit mieux sur les figures 1 et 3, les bords opposés 48 de la plaque chauffante 14, disposés transversalement à la direction de défilement de la bande sans fin 30, presentent chacun un contour ayant la forme d'une ligne en V dont la pointe 50 est tournée vers l'extérieur. Chacun de ces bords est relevé par rapport au plan de la région centrale de la plaque et se raccorde à ce plan par une surface à. section arrondie 52. Grâce à ces dispositions, on facilite, pour les deux sens d'entraînement de la bande sans fin 30, l'introduction et le défilement du linge sous la plaque, et on diminue le risque de formation de plis non désirés.

Dans ce même but, et également dans le but d'assurer un assez large pressage de la pièce de linge entre la plaque 14 et la bande 30 tout en limitant cependant l'encombrement de la presse, on prévoit que le dimension de la plaque 14 d'une pointe à l'autre des bords en V 48 est pratiquement égale à l'espace entre les axes 36 et 38 des rouleaux 32 et 34, et que sa dimension dans la direction perpendiculaire à l'axe de pivotement 18 est pratiquement égale à la largeur de la bande sans fin 30.

Pour utiliser cette presse à repasser, l'usager se place face à la poignée 20, amène la plaque chauffante 14 en position relevée (fig. 1), et introduit la pièce de linge, par exemple par le gauche, sur la bande 30. Puis il abaisse - la poignée 20 pour rapprocher la plaque 14 de la bande 30, et actionne la manette 46 de façon à entraîner cette bande vers la droite. Au fur et à mesure du défilement de la bande 30, il peut d'une main guider la pièce de linge, et de l'autre doser convenablement la pression de la plaque 14. Dès l'amorce d'un faux pli sur la pièce de linge, il agit d'un doigt sur la manette 46 pour arrêter la bande et la faire repartir dans l'autre sens si nécessaire. Une fois la région du faux pli retirée de la plaque, il manoeuvre à nouveau la manette 46 pour poursuivre le repassage dans le sens choisi.

## Revendications

1. Presse ménagère à repasser le linge comprenant, d'une part, une table de repassage (10) supportée par un socle (12) et comportant und bande convoyeuse sans fin (30) qui est montée sur deux rouleaux parallèles espacés (32 et 34) entraînés en rotation par un groupe moteur (39-40) et qui comprend ainsi un brin supérieur et un brin inférieur qui sont disposés dans des plans parallèles et dont le brin supérieur constitue la face supérieure de la table de rapassage (10) et est soutenu à cet effet au cours de son glissement par un support plan (42) disposé sous ce brin supérieur dans l'espace entre les rouleaux (32 et 34), et, d'autre part, une plaque chauffante de pressage (14) qui présente une région centrale utile plane et qui est portée par un bras rigide (16) monté pivotant sur le socle (12) autour d'un axe horizontal (18) disposé perpendiculairement aux axes (36 et 38) des rouleaux (32 et 34), de manière que ce bras puisse pivoter entre une position relevée de repos pour laquelle ladite plaque (1-4) est distante de la face supérieure de la table. de repassage (10) et une position abaissée de pressage pour laquelle ladite plaque (14) est rapprochée de ladite face supérieure, caractérisée en ce que, le groupe moteur (39-40) comportant des moyens d'inversion (44) du sens de rotation des rouleaux de manière à permettre d'entraîner la bande sans fin (30) dans un sens ou dans l'autre au choix de l'usager, les bords opposés (48) de la plaque chauffante (14) disposés transversalement à la direction de défilement de la bande (30) présentent chacun un contour ayant la forme d'une ligne en V dont la pointe (50) est tournée vers l'extérieur, la dimension de la région centrale plane de cette plaque (14) dans la direction perpendiculaire aux axes des rouleaux (32 et 34) étant légèrement inférieure à l'espace entre les axes (36 et 38) de ces rouleaux, de telle manière que, pour l'opération de pressage, la plaque chauffante (14) ne coopère pas avec les rouleaux mais ne coopère qu'avec le support plan (42) du brin supérieur de la bande sans fin (30), tandis que la dimension de la région centrale plane de la plaque (14) dans la direction parallèle aux axes des rouleaux (32 et 34) est pratiquement égale à la largeur de la bande sans fin (30).

2. Presse ménagère selon la revendication 1, caractérisée en ce que la dimension de la plaque chauffante (14) d'une pointe à l'autre des boards en V (48) est pratiquement égale à l'espace entre les axes (36 et 38) des rouleaux (32 et 34).

3. Presse ménagère selon la revendication 1 ou la revendication 2, caractérisée en ce que les bords opposés (48) de la plaque chauffante (14) disposés transversalement à la direction de défilement de la bande sans fin (30) sont relevés par rapport au plan de la région centrale utile de la plaque et se raccordent à ce plan par des surfaces à section arrondie (52).

4. Presse ménagère selon l'une quelconque des revendications précédentes, caractérisée en ce que, le bras pivotant (16) étant équipé d'une poignée (20) de manoeuvre située en son extrémité libre, les moyens d'inversion (44) sont commandés par une manette mobile (46) située au voisinage de ladite poignée.

5. Presse ménagère selon l'une quelconque des revendications précédentes, caractérisée en ce que, le bras (16) étant orienté perpendiculairement à son axe de pivotement (18), la table de repassage (10) et la plaque chauffante (14) présentent une disposition symétrique par rapport au plan vertical dans lequel se situe ce bras.

## Patentansprüche

1. Haushaltsbügelpresse mit einerseits einem Bügeltisch (10), der von einem Sockel (12) getragen ist und ein endloses Förderband (30) aufweist, das auf zwei in Abstand voneinander parallel angeordneten Walzen (32 und 34) montiert ist, die durch ein Antriebsaggregat (39-40) angetrieben sind, und das so eine oberes Trum und eine unteres Trum aufweist, die in parallelen Ebenen angeordnet sind und von denen das obere Trum die Oberseite des Bügeltisches (10) bildet und zu diesem Zweck bei seinem Gleiten durch einen ebenen Träger (42) gestützt ist, der unter diesem oberen Trum im Raum zwischen den Walzen (32 und 34) angeordnet ist, und mit andererseits einer Preßheizplatte (14), die einen ebenen nutzbaren Mittelbereich aufweist und von einem starren Arm (16) getragen ist, der am Sockel 12 um eine senkrecht zu den Achsen (36 und 38) der Walzen (32 und 34) angeordnete waagerechte Achse (18) schwenkbar gehalten ist, so daß dieser Arm zwischen einer angehobenen Ruhestellung, in welcher die Platte (14) von der Oberseite des Bügeltisches (10) entfernt ist, und einer abgesenkten Preßstellung, in der die Platte (14) dieser Oberseite angenähert ist, schwenkbar ist, dadurch gekennzeichnet, daß das Antriebsaggregat (39-40) eine Vorrichtung (44) zur Umkehrung der Drehrichtung der Walzen aufweist, so daß das endlose Band (30) nach Wahl des Benutzers in der einen oder anderen Richtung angetrieben werden kann, daß die quer zur Durchlaufrichtung des Bandes (30) angeordneten, gegenüberliegenden Ränder (48) der Heizplatte (14) jeder einen Umriß in Form einer V-Linie aufweisen, deren Spitze (50) nach außen gerichtet ist, daß die Abmessung des ebenen Mittelbereiches dieser Heizplatte (14) in der zu den Achsen der Walzen (32 und 34) senkrechten Richtung geringfügig kleiner als der Zwischenraum zwischen den Achsen (36 und 38) dieser Walzen ist, so daß beim Preßvorgang die Heizplatte (24) nicht mit den Walzen sondern nur mit dem ebenen Träger (42) des oberen Trums des endlosen Bandes (30) zusammenwirkt, während die Abmessung des ebenen Mittelbereichs der Platte (14) in der zu den Achsen der Walzen (32 und 34) parallelen Richtung praktisch gleich der Breite des endlosen Bandes (30) ist.

2. Haushaltsbügelpresse nach Anspruch 1, dadurch gekennzeichnet, daß die Abmessung der Heizplatte (14) von einer Spitze zur anderen der V-förmigen Ränder (48) praktisch gleich dem Zwischenraum zwischen den Achsen (36 und 38) der Walzen (32 und 34) ist.

3. Haushaltsbügelpresse nach Anspruch 1 oder Anspruch 2, dadurch gekennzeichnet, daß die quer zur Durchlaufrichtung des endlosen Bandes (30) angeordneten gegenüberliegenden Ränder (48) der Heizplatte (14) bezüglich der Ebene des nutzbaren Mittelbereichs der Platte hochgezogen sind und sich an diese Ebene durch Flächen mit abgerundetem Querschnitt (52) anschließen.

4. Haushaltsbügelpresse nach einem der vorangehenden Ansprüche, dadurch gekennzeichnet, daß der schwenkbare Arm (16) mit einem an sienem freien Ende angeordneten Betätigungshandgriff (20) ausgerüstet ist und daß die Umkehrvorrichtung (44) durch einen in der Nähe des Handgriffs angeordneten beweglichen Bedienungsgriff (46) steuerbar ist.

5. Haushaltsbügelpresse nach einem der vorangehenden Ansprüche, dadurch gekennzeichnet, daß der Arm (16) senkrecht zu seiner Schwenkachse (18) ausgerichtet ist und der Bügeltisch (10) und die Heizplatte (14) symmetrisch bezüglich der senkrechten Ebene, in welcher sich dieser Arm befindet, angeordnet sind.

## Claims

1. Ironing press comprising, on the one hand, an ironing table (10) carried qn a stand (12) and including an endless conveyor belt (30) mounted on a pair of rollers (32 and 34) disposed in parallel spaced relationship and driven by a driving unit (39-40), said conveyor belt thus having an upper side and a lower side which are disposed in parallel planes and of which the upper side constitutes the top of the ironing table (10) and to this end is supported in its sliding movement by a plane support member (42) disposed beneath said upper side in the space between the rollers (32 and 34), and comprising, on the other hand, a heating press plate (14) which has a flat useful central area and is carried by a rigid arm (16) mounted on the stand (12) so as to be pivotable about a horizontal axis (18) which is perpendicular to the axes (36 and 38) of the rollers (32 and 34), so that said arm is pivotable between an elevated rest position, in which the plate (14) is remote from the top of the ironing table (10), and a lowered pressing position, in which the plate (14) is close to said top, characterized in that said driving unit (39-40) includes reversing means (44) for reversing the direction of rotation of the rollers such that the endless belt (30) may be driven in either of two directions as selected by the operator, that each of the opposing edges (48) of the heating plate (14), which are disposed transversely to the conveying direction of the belt (30), has a V-line contour with an outwardly directed apex (50), that the dimension of the flat central area of said heating plate (14) in the direction perpendicular to the axes of the rollers (32 and 34) is slightly less than the interspace between the axes (36 and 38) of said rollers so that during the pressing operation the heating plate (14) cooperates only with the plane support member (42) of the upper side of the endless belt (30) rather than with the rollers, whereas in the direction parallel to the axes of the rollers (32 and 34) the dimension of the flat central area of the plate (14) is substantially equal to the width of the endless plate (30).

2. Ironing press as claimed in claim 1, characterized in that the dimension of the heating plate (14) between the apexes of the V-shaped edges (48) is practically equal to the spacing between the axes (36 and 38) of the rollers (32 and 34).

3. Ironing press as claimed in claim 1 or claim 2, characterized in that the opposite edges (48) of the heating plate (14), which edges are disposed transversely to the conveying direction of the endless belt (30), are turned up relative to the plane of the useful central area of the plate and are contiguous with said plane via areas with rounded cross- section (52).

4. Ironing press as claimed in any of the preceding claims, characterized in that the pivotable arm (16) is equipped with a manipulating handhold (20) mounted on the free end thereof, and that the reversing means (44) is adapted to be controlled by an actuating handle (46) provided in the vicinity of said handhold:

5. Ironing press as claimed in any of the preceding claims, characterized in that the arm (16) is oriented perpendicular to its pivot axis (18) and the ironing table (10) and the heating plate (14) are arranged in symmetrical relationship to the perpendicular plane in which said arm is located.
